# EUROPÄISCHE PATENTSCHRIFT

(11) **EP 2 429 340 B1**
(45) Veröffentlichungstag und Bekanntmachung des Hinweises auf die Patenterteilung: **07.08.2013**
(21) Anmeldenummer: 10721277.1
(22) Anmeldetag: 06.05.2010
(51) Int. Cl.: A47B 88/04

(54) **SCHIENE FÜR AUSZIEHFÜHRUNG EINER SCHUBLADE**
RAIL FOR PULL-OUT GUIDE OF A DRAWER
RAIL POUR GUIDE D'OUVERTURE D'UN TIROIR

(30) Priorität: 13.05.2009 AT 7372009
(43) Veröffentlichungstag der Anmeldung: 21.03.2012
(73) Patentinhaber: Julius Blum GmbH, 6973 Höchst (AT)
(72) Erfinder: NETZER, Emanuel, A-6973 Höchst (AT); GRABHERR, Simon, A-6973 Höchst (AT)
(74) Vertreter: Gangl, Markus
(86) Internationale Anmeldenummer: PCT/AT2010/000147
(87) Internationale Veröffentlichungsnummer: WO 2010/129974

(56) Entgegenhaltungen:
- EP-A1- 0 761 133
- AT-U1- 7 446
- US-B2- 6 478 393

## Beschreibung

Die Erfindung betrifft eine Ausziehführüng für eine Schublade mit einer Korpusschiene, die einen vertikalen Befestigungsflansch zur Befestigung an einem Möbelkorpus aufweist, wobei im Befestigungsflansch mindestens ein streifenförmiger Abschnitt mit reduzierter Wandstärke angeordnet ist, in dem wenigstens ein Durchgangsloch zur Aufnahme von Befestigungsmitteln vorgesehen ist, wobei der streifenförmige Abschnitt reduzierter Wandstärke als Vertiefung im Befestigungsflansch ausgebildet ist.

Ausziehführungen für Schubladen mit Schienen sind bereits seit langer Zeit im Stand der Technik bekannt. Derartige Ausziehführungen werden üblicherweise auf beiden Seitenwänden eines Möbelkorpus angeordnet und ermöglichen einen ruhigen Lauf der Schublade bei gleichzeitig hoher Lastaufnahme. Insbesondere die Schienen derartiger Ausziehführungen werden im Allgemeinen aus Metall hergestellt und mittels Schrauben am Möbelkorpus bzw. an der Schublade befestigt. Dabei ergibt sich der Nachteil, dass beim Einschrauben einer Schraube durch ein dafür vorgesehenes Durchgangsloch einer Schiene in den aus Holz hergestellten Möbelkorpus oder in die Schublade Späne anfallen, die sich dann störend zwischen der Schiene und dem Möbelkorpus bzw. der Schublade befinden und hinderlich bei der Befestigung der Schiene am Möbelkorpus sind. Auf der gegenüberliegenden Seite der Schiene ragen diese Schrauben aus der Oberfläche der Schiene hervor und schränken dadurch den Platz innerhalb des Möbelkorpus ein. Werden hingegen Senkkopfschrauben verwender, können Ausprägungen in der Schiene nötig sein, welche wiederum den vorhandenen Platz einschränken. Des Weiteren sind die Senkungen in der Schiene zur Anordnung der Senkkopfschrauben umständlich herzustellen. Ein generelles Problem stellt der Bedarf an Metall dar, der für derartige Schienen nötig ist, zumal eine ressourcenschonende Verwendung von Rohstoffen sowohl ökologische als auch ökonomische Vorteile bringt.

Die AT 7446 U1 zeigt eine Ausziehführung bestehend aus Korpusschiene, Mittelschiene und Ladenschiene, wobei die Mittelschiene als C-förmiges Profil ausgebildet ist, bei der unter anderem zur ressourcenschonenden Herstellung ein Teil des Vertikalstegs und ein Horizontalsteg mit dünneren Seitenwänden versehen ist.

Die US 6,478,393 B2 offenbart eine Ausziehführung für eine Schublade, wobei die Korpusschiene einen streifenförmigen Abschnitt reduzierter Wandstärke aufweist, der einem in der Mittelschiene angeordneten streifenförmigen Abschnitt reduzierter Wandstärke gegenüber liegt. Beide streifenförmigen Abschnitte reduzierter Wandstärke bilden Vertiefungen zur Aufnahme eines Schraubenkopfes einer Schraube, die zur Befestigung der Korpusschiene in den Möbelkorpus geschraubt wird. Ein weiterer streifenförmiger Abschnitt reduzierter Wandstärke der Mittelschiene dient zur Ausbildung einer Vertiefung für einen Schraubenkopf einer Schraube, mit der die Mittelschiene an der Ladenschiene befestigt ist. Die durch den streifenförmigen Abschnitt reduzierter Wandstärke der Korpusschiene ausgebildete Vertiefung weist in Richtung der Schublade und dient zur Führung der verschiebbaren Teile der Ausziehführung. Die eingangs erwähnte Problematik beim Einschrauben der Schrauben ergibt sich auch für die Ausziehführung dieser Schrift.

Die Aufgabe der Erfindung ist es, obige Nachteile zu vermeiden und eine Ausziehführung für eine Schublade zur Verfügung zur stellen, bei der weniger Grundmaterial zur Herstellung nötig ist, wobei gleichzeitig eine verbesserte Funktionalität gegeben ist.

Dies wird durch eine Ausziehführung mit den Merkmalen des Anspruchs 1 gelöst.

Indem in einem vertikalen Befestigungsflansch, der zur Befestigung einer Korpusschiene dient, mindestens ein streifenförmiger Abschnitt mit reduzierter Wandstärke angeordnet ist, kann gegenüber einer Korpusschiene bzw. einem Befestigungsflansch mit durchgehend nicht reduzierter Wandstärke erheblich Material eingespart werden. Dabei bedeutet "vertikal", dass der Befestigungsflansch in einem im Möbelkorpus eingebauten Zustand vertikal ausgerichtet ist, während die Schublade dazu senkrecht, also in horizontaler Richtung bewegbar ist. Der Befestigungsflansch kann dabei durchgängig sein und sich somit im Wesentlichen entlang der gesamten Länge der Schiene erstrecken oder aber aus einzelnen unterbrochenen Bereichen bestehen. Des Weiteren dient das wenigstens eine Durchgangsloch im streifenförmigen Abschnitt mit reduzierter Wandstärke zur Aufnahme von Schrauben oder anderen Befestigungsmitteln zur mittelbaren oder unmittelbaren Befestigung der Schiene an einem Möbelkorpus, wobei aufgrund der durch den streifenförmigen Abschnitt reduzierter Wandstärke gebildeten Vertiefung, die in Montagelage der Ausziehführung dem Möbelkorpus zugewandt ist, Platz für die beim Einschrauben entstehenden Späne zur Verfügung gestellt wird. Dabei kann zusätzlich Platz für den Schraubenkopf oder den Kopf des anderen Befestigungsmittels zur Verfügung stehen, sodass für diesen keine separaten Ausprägungen nötig sind und dennoch keine Einschränkung des Platzbedarfes infolge eines hervorstehenden Schraubenkopfes gegeben ist. Je nachdem, in welches Material die Befestigungsmittel, vorzugsweise Schrauben, der Schiene angeordnet werden, können diese Späne aus Holz, Metall oder auch Kunststoff bestehen. Auch Späne der metallischen Schiene selbst, die beim Anordnen der Befestigungsmittel anfallen können durch den streifenförmigen Abschnitt bzw. die Vertiefung berücksichtigt werden. Dabei ergibt sich ein weiterer Vorteil der Erfindung, da bei einer Anordnung der Befestigungsmittel in einem streifenförmigen Abschnitt mit reduzierter Wandstärke weniger metallische Rückstände zurückbleiben.

Generell besteht eine derartige Schiene einer Ausziehführung aus mehreren flächigen Elementen, die jeweils im Wesentlichen eine konstante Wandstärke aufweisen. Der erfindungsgemäße streifenförmige Abschnitt zeichnet sich dadurch aus, dass gegenüber dieser konstanten Wandstärke die Wandstärke im streifenförmigen Abschnitt reduziert ist. Der streifenförmige Abschnitt stellt also eine Art ausgedünnten Bereich dar und dient als Raum für die Spanfreistellung.

Obgleich eine derartige Wandstärkenreduktion mit einem gewissen Festigkeitsverlust einhergehen kann, muss sich dies letztendlich nicht auf die Festigkeit der Ausziehführung bzw. der Korpusschiene selbst negativ auswirken, da je nach Herstellungsart die streifenförmigen Abschnitte mit reduzierter Wandstärke während der Herstellung komprimiert werden. Dadurch können sich Struktur- bzw. Gefügeumwandlungen einstellen, wodurch das Material im Bereich des streifenförmigen Abschnitts mit reduzierter Wandstärke eine höhere Festigkeit aufweist als jenes in den Bereichen ohne reduzierte Wandstärke. Dies gilt insbesondere für die für Schienen von Ausziehführungen verwendeten Materialien, also verschiedene Metalle wie beispielsweise Stähle. Des Weiteren kann es vorgesehen sein, dass im streifenförmigen Abschnitt eine Sicke angeordnet ist, die ebenso eine Materialverfestigung bewirkt.

Weitere vorteilhafte Ausführungen der Erfindung sind in den abhängigen Ansprüchen definiert.

In einer besonders bevorzugten Ausführungsform der Erfindung erstreckt sich der mindestens eine streifenförmige Abschnitt im Wesentlichen entlang der gesamten Länge der Korpusschiene, wodurch natürlich die Materialeinsparung möglichst groß ist. Insbesondere kann vorgesehen sein, dass der vertikale Befestigungsflansch von anderen Bereichen der Korpusschiene absteht und sich entlang der gesamten Länge der Korpusschiene erstreckt. In diesem Fall ist bevorzugt vorgesehen, den streifenförmigen Abschnitt entlang des gesamten Befestigungsflansches auszubilden. Es kann aber auch vorgesehen sein, dass der vertikale Befestigungsflansch mehrere entlang der Korpusschiene angeordnete Abschnitte umfasst, die jeweils streifenförmige Abschnitte mit reduzierter Wandstärke und Durchgangslöchern, die in diesen streifenförmigen Abschnitten angeordnet sind, aufweisen. Beispielsweise kann ein Abschnitt des vertikalen Befestigungsflansches am hinteren Ende der Korpusschiene und einer am vorderen Ende der Korpusschiene angeordnet sein.

Der streifenförmige Abschnitt selbst ist eine längliche, vorzugsweise geradlinige Bahn, wobei mehrere dieser länglichen Bahnen auch zusammengesetzt sein können, die auch einen Winkel ungleich Null einschließen können.

Übliche Ausziehführungen für Schubladen umfassen neben der Korpusschiene, welche an einem Möbelkorpus befestigt wird, eine Ladenschiene, welche an der Schublade befestigt wird und gegebenenfalls eine zwischen diesen beiden Schienen angeordnete Mittelschiene. Die Schienen sind relativ zueinander bewegbar, wobei im Allgemeinen zwischen den Schienen befindliche Laufwägen zu dieser Bewegung der Schienen und zur Lastübertragung dienen. Statt Laufwägen sind auch Laufrollen, Wälzkörper oder dergleichen verwendbar.

Auch in Bereichen einer Ladenschiene ist ein streifenförmiger Abschnitt reduzierter Wandstärke mit Vorteil anordenbar, wobei hier nicht zwingend Durchgangslöcher vorhanden sein müssen. Die Ladenschiene kann auch als Zargenleiste ausgebildet sein.

Schienen einer Ausziehführung, insbesondere Mittelschienen, weisen häufig einen Laufsteg und zusätzlich oder alternativ einen Horizontalsteg auf, wobei dieser Horizontalsteg beispielsweise zwischen einem vertikalen Befestigungsflansch und dem Laufsteg angeordnet sein kann. Der Laufsteg selbst kann wiederum aus einem Vertikalsteg und gegebenenfalls einem Horizontalsteg bestehen. Innerhalb dieses Laufstegs befinden sich die Laufwägen oder die Laufrollen oder andere Wälzkörper zur relativen Bewegung der Korpus-, der Mittel- und der Ladenschiene. Zudem umgreifen sich die verschiedenen Schienen in diesem Bereich. Wird nun in diesem Laufsteg und zusätzlich oder alternativ im Horizontalsteg auch ein streifenförmiger Abschnitt reduzierter Wandstärke angeordnet, der wiederum nicht notwendigerweise Durchgangslöcher aufweist, kann dadurch zusätzlicher Platz eingespart werden.

In einer bevorzugten Ausführungsform der Erfindung ist die Wandstärke im Bereich des mindestens einen streifenförmigen Abschnitts zwischen 10 % und 60 % gegenüber der Wandstärke der Bereiche, die an den mindestens eine streifenförmigen Abschnitt angrenzen und keine reduzierte Wandstärke aufweisen, reduziert. Dabei ist im Allgemeinen die Wandstärke einer herkömmlichen Korpusschiene nach dem Stand der Technik innerhalb eines flächigen Bereiches, also beispielsweise innerhalb des vertikalen Befestigungsflansches im Wesentlichen konstant. Erfindungsgemäß ist dann vorgesehen, dass gegenüber dieser konstanten Wandstärke der streifenförmige Abschnitt eine um 10 % bis 60 % geringere Wandstärke aufweist. Weisen also die benachbarten Bereiche des streifenförmigen Abschnitts 2 mm Wandstärke auf, beträgt die Wandstärke des streifenförmigen Abschnittes selbst zwischen 0,8 mm und 1,8 mm.

In einer Ausführungsform der Erfindung ist der mindestens eine streifenförmige Abschnitt reduzierter Wandstärke als einseitige Vertiefung auf der dem Möbelkorpus zuzuwendenden Seite der Oberfläche der Korpusschiene ausgebildet, während die gegenüberliegende Seite im Wesentlichen plan ausgebildet ist, sodass diese einseitige Vertiefung als Spanfreistellung und damit als Raum, wo die Späne, die beim Eindrehen einer Schraube anfallen, Platz finden können. Bei herkömmlichen Schienen könnten diese Späne zu Problemen führen, beispielsweise bei der Befestigung der Schiene hinderlich sein.

Es kann aber auch vorgesehen sein, dass der mindestens eine streifenförmige Abschnitt als zweiseitige Vertiefung auf gegenüberliegenden Seiten der Oberfläche der Schiene ausgebildet ist, wodurch der streifenförmige Abschnitt zusätzlich als Raum dient, in dem der Schraubenkopf derart anordenbar ist, dass keine Einschränkung des Platzes innerhalb des Möbelkorpus gegeben ist.

Dabei kann vorgesehen sein, dass die auf beiden Seiten angeordneten Vertiefungen nicht gleichmäßig ausgebildet sind. So kann vorgesehen sein, dass die Vertiefung auf einer Seite zwischen 10 % und 20 % der Wandstärke der Bereiche die an den streifenförmigen Abschnitt angrenzen und keine reduzierte Wandstärke aufweisen, beträgt, während auf der anderen Seite die Vertiefung zwischen 25 % und 50 % beträgt. Beträgt also diese nicht reduzierte Wandstärke 2 mm, ist die Vertiefung auf einer Seite zwischen 0,2 mm und 0,4 mm tief, während die Vertiefung auf der anderen Seite zwischen 0,5 mm und 1 mm beträgt. Die reduzierte Wandstärke selbst liegt dann zwischen 0,6 mm und 1,3 mm.

In einer bevorzugten Ausführungsform der Erfindung sind in der Korpusschiene mindestens zwei streifenförmige Abschnitte mit reduzierter Wandstärke angeordnet, wobei besonders bevorzugt ist, dass diese parallel zueinander ausgerichtet sind. Wiederum kann vorgesehen sein, dass mindestens zwei der mehreren streifenförmigen Abschnitte reduzierter Wandstärke als einseitige Vertiefung auf der dem Möbelkorpus zuzuwendenden Seite der Oberfläche der Korpusschiene ausgebildet sind. Es kann aber auch vorgesehen sein, dass diese auf verschiedenen Seiten der Oberfläche als einseitige Vertiefungen ausgebildet sind. Es ist aber natürlich auch möglich, mindestens zwei der mehreren streifenförmigen Abschnitte reduzierter Wandstärke als beidseitige Vertiefungen in der Oberfläche der Korpusschiene auszubilden. Wiederum ist besonders bevorzugt, dass diese Mehrzahl an streifenförmigen Abschnitten parallel ausgerichtet ist.

In einer besonders bevorzugten Ausführungsform der Erfindung ist in dem mindestens einen streifenförmigen Abschnitt eine Serie von Durchgangslöchern zur Anordnung von Befestigungsmitteln, beispielsweise Schrauben, angeordnet. Dadurch sind die bereits oben erwähnten Vorteile der Spanfreistellung, d.h. des geschaffenen Platzes für die anfallenden Späne oder für den Schraubenkopf, wobei keine Ausprägungen mehr nötig sind und dadurch Platz gespart werden kann, besonders gut ausnützbar.

Diese Durchgangslöcher für Befestigungsmittel unterbrechen natürlich die Wand im erfindungsgemäßen streifenförmigen Abschnitt. Im unmittelbaren Nahbereich der Durchgangslöcher können zudem Abschrägungen und/oder Ausprägungen angeordnet sein, beispielsweise zur Aufnahme eines Senkkopfes einer Schraube. Zudem können auch die Randbereiche des streifenförmigen Abschnittes an die Bereiche ohne reduzierte Wandstärke angrenzen, abgeschrägt oder abgerundet ausgebildet sein. Abgesehen von diesen Bereichen ist aber bevorzugt vorgesehen, dass der mindestens eine streifenförmige Abschnitt im Wesentlichen konstante Wandstärke aufweist, wobei zusätzlich oder alternativ bevorzugt vorgesehen ist, dass der streifenförmige Abschnitt eine im Wesentlichen konstante Breite aufweist, sodass insgesamt die Vertiefung oder die Vertiefungen auf einer oder beiden Seiten der Oberfläche der Schiene eine rechteckige Grundform aufweisen. Sind an den Rändern abgeschrägte Flanken angeordnet, hat die Vertiefung einen im Wesentlichen trapezförmigen Querschnitt. Die Breite selbst ist dabei senkrecht zur Hauptrichtung des streifenförmigen Abschnittes ausgerichtet, die die Längsrichtung darstellt. Die Breite ist also die schmale Ausdehnung des streifenförmigen Abschnitts.

Werden die Durchgangslöcher gestanzt oder gebohrt, ergeben sich häufig in Bohrrichtung flanschartig vorstehende Metallrückstande bestehend aus dem Material des entstandenen Durchgangslochs. Diese können ebenfalls bei der Befestigung der Schiene hinderlich sein oder aber ärgerlich vorstehen und beim Zusammenbau einer Ausziehführung auch zu Verletzungen führen. Derartige flanschartige vorstehende Bereiche können aber auch bewusst angeordnet sein, beispielsweise indem abgeschrägte Flanken ausgeprägt sind, die zur Aufnahme eines Senkkopfes einer Schraube dienen, der sich dabei an den Flanken anlegen kann. Sind diese flanschartig vorstehenden Bereiche nun in einer erfindungsgemäßen Vertiefung angeordnet, stehen - falls diese Vertiefung tief genug ist - diese Bereiche nicht mehr hervor und die oben erwähnten Nachteile fallen weg.

Um die Festigkeitsverluste, die sich aufgrund der reduzierten Wandstärke einstellen, in einem vertretbaren Rahmen zu halten, ist in einer weiteren Ausführungsform vorgesehen, dass die in einem vertikalen Befestigungsflansch angeordneten streifenförmigen Abschnitte eine Gesamtbreite zwischen 20 % und 80 %, vorzugsweise zwischen 30 % und 60 %, der in dieser Richtung gemessenen Breite des Befestigungsflansches beträgt. Diese Breite des vertikalen Befestigungsflansches ist dabei jene Richtung, die im eingebauten Zustand einer Ausziehführung vertikal und senkrecht auf die Ausziehrichtung angeordnet ist. Auch für den Vertikalsteg eines Laufstegs kann eine derartige Gesamtbreite der darin angeordneten streifenförmigen Abschnitte reduzierter Wandstärke vorgesehen sein.

Sind auch in einem Horizontalsteg, der an einem vertikalen Befestigungsflansch angeordnet oder Teil eines Laufstegs sein kann, streifenförmige Abschnitte reduzierter Wandstärke angeordnet, kann auch hier vorgesehen sein, dass deren Gesamtbreite zwischen 20 % und 80 %, vorzugsweise zwischen 30 % und 60 %, der in dieser Richtung gemessenen Breite des jeweiligen Horizontalstegs beträgt. Die Breite ist dabei jene Richtung, die in eingebautem Zustand der Ausziehführung horizontal und wiederum senkrecht zur Ausziehrichtung der Schublade angeordnet ist.

Die Erfindung betrifft weiters ein Möbelteil mit einer derartigen Ausziehführung.

Die Erfindung betrifft weiters ein Verfahren zur Herstellung einer wie oben dargelegten Schiene, wobei in das Grundmaterial der Korpusschiene mindestens ein streifenförmiger Abschnitt mit reduzierter Wandstärke gewalzt und/oder gepresst wird. Durch einen derartigen Walzvorgang wird in einem streifenförmigen Abschnitt das Grundmaterial ausgedünnt, während sich die Breite und/oder Länge des Grundmaterials infolge von Materialverdrängungen verlängert. Aus einem vorgegebenen Stück Grundmaterial sind daher mehr Schienen als im Stand der Technik formbar, wodurch ein hohes Einsparungspotential gegeben ist.

Derartige Walztechniken zur Anordnung reduzierter Wandstärken in Metallen sind beispielsweise aus der DE 36 229 26 A1 oder der DE 10 2007 05 13 54 A1 im Stand der Technik bekannt.

Erfindungsgemäß werden in den mindestens einen streifenförmigen Abschnitt wenigstens ein Durchgangsloch, vorzugsweise eine Serie von Durchgangslöchern, gestanzt, in welche die Befestigungsmittel, also beispielsweise die Schrauben, zur Befestigung der Korpusschienen an einem Möbelkorpus anordenbar sind.

Weiters kann es bevorzugt sein, das Profil der Schublade zu stanzen oder zu biegen, insbesondere nachdem die Bereiche reduzierter Wandstärke und gegebenenfalls das oder die Durchgangslöcher gestanzt worden sind.

Weitere Einzelheiten und Vorteile der vorliegenden Erfindung werden anhand der Figurenbeschreibung unter Bezugnahme auf die Zeichnungen im Folgenden näher erläutert.
Darin zeigt:
- Fig. 1a bis 1c: eine perspektivische Ansicht, eine Vorderansicht, sowie eine Detailansicht der Vorderansicht einer Korpusschiene mit einem streifenförmigen Abschnitt reduzierter Wandstärke,
- Fig. 2a und 2b: eine weitere perspektivische Ansicht der Korpusschiene aus Fig. 1 sowie eine Detailansicht dieser perspektivischen Ansicht,
- Fig. 3a bis 3c: eine Seitenansicht der Korpusschiene aus Fig. 1 sowie einen Querschnitt entlang der in Fig. 3a mit C-C markierten Schnittgeraden sowie eine Detailansicht des mit D markierten Ausschnitts der Fig. 3b,
- Fig. 4a und 4b: einen Querschnitt sowie eine Detailansicht des mit F in Fig. 4a markierten Ausschnitts einer Korpusschiene nach dem Stand der Technik,
- Fig. 5a und 5b: eine Vorderansicht einer Ausführungsform eines streifenförmigen Abschnitts reduzierter Wandstärke in einer Korpusschiene, sowie eine Detailansicht des in Fig. 5a mit G markierten Ausschnitts,
- Fig. 6a und 6b: eine Vorderansicht einer weiteren Ausführungsform eines streifenförmigen Abschnitts reduzierter Wandstärke in einer Korpusschiene, sowie eine Detailansicht des in Fig.6a mit H markierten Ausschnitts,
- Fig. 7a und 7b: eine Vorderansicht eines streifenförmigen Abschnitts reduzierter Wandstärke in einer Korpusschiene nach dem Stand der Technik, sowie eine Detailansicht des in Fig. 7a mit I markierten Ausschnitts,
- Fig. 8a bis 8c: drei Vorderansichten von streifenförmigen Abschnitten reduzierter Wandstärke in einer Korpusschiene,
- Fig. 9: eine Vorderansicht einer Ladenschiene mit einem streifenförmigen Abschnitt mit reduzierter Wandstärke,
- Fig. 10: eine Vorderansicht einer Mittelschiene mit streifenförmigen Abschnitt mit reduzierter Wandstärke nach dem Stand der Technik,
- Fig. 11: eine schematische Darstellung eines in einem vertikalen Befestigungsflansch angeordneten streifenförmigen Abschnitts zur Erläuterung der Größenbezeichnungen,
- Fig. 12: eine perspektivische Ansicht einer Ausziehführung umfassend eine Korpusschiene mit einem vertikalen Befestigungsflansch und eine Ladenschiene, und
- Fig. 13: eine perspektivische Ansicht eines Möbelteils mit einer erfindungsgemäßen Ausziehführung.

Fig. 1a zeigt eine perspektivische Ansicht einer erfindungsgemäßen Korpusschiene 1, die einen vertikalen Befestigungsflansch 2 aufweist, mit dem die Korpusschiene 1 an einem Möbelkorpus befestigbar ist. Die Korpusschiene 1 ist Teil einer Ausziehführung für eine Schublade. Zur Befestigung am Möbelkorpus dienen im vertikalen Befestigungsflansch 2 angeordnete Durchgangslöcher 6. Dabei bedeutet vertikal, dass der Befestigungsflansch 2 in im Möbelkorpus eingesetztem Zustand vertikal angeordnet ist. Die Schublade selbst wird in horizontaler Richtung ausgezogen. Ein Laufsteg besteht aus einem Vertikalsteg 3 und einem Horizontalsteg 4 und dient zusammen mit einem weiteren Horizontalsteg 5 zur Führung einer Ladenschiene und gegebenenfalls einer zwischen Ladenschiene und Korpusschiene 1 angeordneten Mittelschiene, wobei zur relativen Bewegung der Schienen und der Lastübertragung im Laufsteg angeordnete Laufwägen, Laufrollen oder andere Wälzkörper dienen. Die Oberfläche des Befestigungsflansches weist zwei Seiten 2', 2" auf, wobei an jener Seite 2', die zum Möbelkorpus weist, zwei streifenförmige Abschnitte 7 mit geringerer Wandstärke angeordnet sind, sodass die streifenförmigen Abschnitte 7 reduzierter Wandstärke Vertiefungen ausbilden, die in Montagelage der Ausziehführung zum Möbelkorpus 28 zugewandt sind. Diese streifenförmigen Abschnitte 7 sind entlang der gesamten Länge der Korpusschiene 1 ausgebildet, parallel ausgerichtet und von einer Pombierung 8 getrennt. Die Wandstärke d₁ des streifenförmigen Abschnitts beträgt dabei ca. die Hälfte der Wandstärke d₂ des restlichen Teils des vertikalen Befestigungsflansches 2, wobei diese Wandstärke d₂ über den gesamten vertikalen Befestigungsflansch 2 bis auf die streifenförmigen Abschnitte 7, die über eine reduzierte Wandstärke d₁ verfügen, konstant ist.

Fig. 1b zeigt eine Vorderansicht der Korpusschiene 1, wobei erkennbar ist, dass die zwei parallel untereinander angeordneten streifenförmigen Abschnitte 7 als einseitige Vertiefungen auf der dem Möbelkorpus zuzuwendenden Seite 2' des vertikalen Befestigungsflansches 2 ausgebildet sind, die als Raum für bei der Befestigung der Korpusschiene 1 anfallenden Späne dienen. Die davon abgewandte Seite 2" ist plan ausgeführt.

In der Detailansicht des mit A markierten Ausschnitts der Fig. 1 b, die in Fig. 1 c dargestellt ist, sind die flanschartigen Bereiche 9 erkennbar, die beim Erstellen der Durchgangslöcher 6 durch Ausprägung gebildet worden sind und zur Aufnahme eines Senkkopfes einer Schraube dienen. Bevorzugt ist vorgesehen, dass die als einseitige Vertiefungen ausgebildeten streifenförmigen Abschnitte 7 eine derartig geringe Wandstärke d₁ aufweisen, sodass diese flanschartigen Bereiche 9 nicht über die dem Möbelkorpus zuzuwendende Seite 2' des Befestigungsflansches 2 hervorstehen.

Fig. 2a zeigt eine weitere perspektivische Ansicht der Korpusschiene aus den Fig. 1a bis 1c, wobei die dem Möbelkorpus zuzuwendende Seite 2' des Befestigungsflansches 2 erkennbar ist. Erkennbar ist weiters, dass die parallel untereinander angeordneten streifenförmigen Abschnitte 7 sich über die gesamte Länge der Korpusschiene 1 erstrecken.

In Fig. 2b ist eine Detailansicht des mit B markierten Ausschnitts der Fig. 2a zu sehen. Hierin sind wieder die flanschartigen Bereiche 9 an den Rändern der Durchgangslöcher 6 zu sehen, die als Ausprägungen, beispielsweise zur Aufnahme eins Senkkopfes einer Schraube, angeordnet sind. Angrenzend an die streifenförmigen Abschnitte 7 mit reduzierter Wandstärke d₁ sind Bereiche 10 und 10' des Befestigungsflansches 2 zu sehen, die über keine reduzierte Wandstärke verfügen. Zwischen den streifenförmigen Abschnitten 7 ist eine Pombierung 8 zu sehen. Die reduzierte Wandstärke d₁ ist bis auf die Randbereiche der streifenförmigen Abschnitte 7, an denen jeweils eine abgeschrägte Flanke angeordnet ist, und bis auf die unmittelbaren Nahbereiche der Durchgangslöcher 6 konstant.

In Fig. 3a ist eine Seitenansicht der Korpusschiene 1 aus den vorhergehenden Figuren zu sehen. In diesem Fall ist erkennbar, dass die flanschartigen Bereiche 9 als Ausprägungen ausgeführt sind und dadurch einen abgeschrägten Bereich zur Aufnahme eines Senkkopfes einer Schraube darstellen.

In den Fig. 3b und 3c sind Querschnitte entlang der in Fig. 3a mit C-C markierten Schnittgeraden dargestellt. Insbesondere in der Detailansicht in der Fig. 3c des mit D markierten Ausschnitts der Fig. 3b sind die flanschartigen Bereiche 9, die als Abschrägungen zur Anlage eines Schraubenkopfs dienen, erkennbar. Diese Bereiche 9 sind vom streifenförmigen Abschnitt 7 mit reduzierter Wandstärke d₁ ausgeprägt worden und weisen somit ebenfalls eine geringere Wandstärke als die von den streifenförmigen Abschnitten 7 entfernten Bereiche des vertikalen Befestigungsflansches 2 auf. Die Bereiche 9 stehen wiederum nicht über die Seite 2', mit der der Befestigungsflansch 2 an einem Möbelkorpus befestigbar ist, hervor. Dennoch sind durch den streifenförmigen Abschnitt 7 Vertiefungen auf der dem Möbelkorpus zuzuwendenden Seite vorhanden, sodass beim Einschrauben eines Schraubens anfallende Späne dort genügend Platz finden.

Die Fig. 4a zeigt einen Querschnitt einer Seitenansicht einer Korpusschiene 11 nach dem Stand der Technik. In einem vertikalen Befestigungsflansch 12 sind Durchgangslöcher 13 angeordnet mit denen die Korpusschiene 11 an einem Möbelkorpus befestigbar ist. Der mit F markierte Ausschnitt ist in einer Detailansicht in Fig. 4b dargestellt. In dieser Detailansicht ist besonders gut erkennbar, dass zur Anordnung der Schrauben im Durchgangsloch 13 zusätzlicher Platz nötig ist, da der vertikale Befestigungsflansch 12 zur Seite ausgeprägt wird, wie dies an den ausgeprägten Bereichen 14 erkennbar ist. Diese Ausprägungen sind nötig, damit eine Senkkopfschraube bis zum Kopf im Befestigungsflansch 12 versenkbar ist, wobei sich der Kopf der Senkkopfschraube an den Flanken 15 anlegen kann. Würden keine derartigen ausgeprägten Bereiche 14 vorhanden sein, könnten auch keine abgeschrägten Flanken 15 hergestellt werden, da diese in Richtung der dem Möbelkorpus zuzuwendenden Seite des Befestigungsflansches 12 gebogen, d.h. ausgeprägt werden.

In den Fig. 5 und 6 sind weitere Ausführungsformen der erfindungsgemäßen streifenförmigen Abschnitte 7 mit reduzierter Wandstärke dargestellt. Diese sind' alle an einem Befestigungsflansch 2 einer Korpusschiene 1 ausgeführt. Es wäre auch möglich, zusätzliche streifenförmige Abschnitte 7 mit reduzierter Wandstärke auch an Horizontal- oder Vertikalstegen 3, 4, 5 oder an einer Ladenschiene oder einer Mittelschiene auszubilden.

In Fig. 5a sowie in der Detailansicht der Fig. 5b des mit G in Fig. 5a markierten Ausschnitts sind im vertikalen Befestigungsflansch 2 zwei parallel ausgerichtete streifenförmige Abschnitte 7 angeordnet, die von einer Pombierung 8 getrennt sind. Die streifenförmigen Abschnitte 7 sind als zweiseitige Vertiefungen 7', 7" auf beiden Seiten 2', 2" ausgebildet. Die schubladenseitige Vertiefung 7" ist tiefer als die korpusseitige Vertiefung 7'. Die Wandstärke d₂ des Befestigungsflansches beträgt in den nicht reduzierten Bereichen beispielsweise 2 mm. Die schubladenseitig angeordnete Vertiefung 7" kann zum Beispiel 0,8 mm betragen während die korpusseitig angeordnete Vertiefung 7' 0,2 mm beträgt. In der Vertiefung 7" findet ein Schraubenkopf genügend Platz damit dessen Oberfläche nicht über die Seite 2" des Befestigungsflansches hervorsteht. Die Vertiefung 7' auf der dem Möbelkorpus zuzuwendenden Seite 2" dient als Spanfreistellung, d.h. in dem dadurch entstehenden Hohlraum zwischen Befestigungsflansch 2 und Möbelkorpus können beim Einschrauben anfallende Späne Platz finden.

In Fig. 6a sowie in der Detailansicht der Fig. 6b des mit H markierten Ausschnitts der Fig. 6a sind wiederum zwei parallele streifenförmige Abschnitte 7 angeordnet, die als einseitige Vertiefung 7' auf der dem Möbelkorpus zuzuwendenden Seite 2" des Befestigungsflansches 2 angeordnet sind. Die gegenüberliegende Seite 2' ist plan ausgebildet.

In Fig. 7a sowie in der Detailansicht der Fig. 7b des mit I markierten Ausschnitts der Fig. 7a ist eine Korpusschiene nach dem Stand der Technik gezeigt, wobei ein streifenförmiger Abschnitt 7 mit größerer Breite b angeordnet ist, der sich in etwa über die Hälfte der Breite des vertikalen Befestigungsflansches 2 ausdehnt und als einseitige Vertiefung 7" ausgebildet ist, wobei diese Vertiefung 7" auf der der Schublade zuzuwendenden Seite 2" des Befestigungsflansches 2 angeordnet ist. Die gegenüberliegende Seite 2' ist plan ausgebildet. Dadurch ist hier lediglich Platz zur Aufnahme eines Schraubenkopfs geschaffen worden. Die bei der Befestigung der Korpusschiene 1 anfallenden Späne sind hinderlich und können sich zwischen Korpusschiene 1 und Möbelkorpus 28 ansammeln und schlimmstenfalls eine Befestigung der Korpusschiene 1 am Möbelkorpus 28 verhindern.

In Fig. 8a ist in einer Vorderansicht eine Korpusschiene 1 dargestellt, bei der der Horizontalsteg 5 einen streifenförmigen Abschnitt 7 reduzierter Wandstärke aufweist. Durch diesen streifenförmigen Abschnitt 7 ist mehr Platz für Laufwägen oder eine Ladenschiene 21 oder gegebenenfalls eine Mittelschiene 16 zur Verfügung gestellt. Dieser streifenförmige Abschnitt muss keine Durchgangslöcher 6 aufweisen und dient lediglich der Materialeinsparung oder als zusätzlicher Raum für eine Mittelschiene 16 oder eine Ladenschiene 21.

Fig. 8b zeigt eine weitere Ausführungsform einer erfindungsgemäßen Korpusschiene 1, bei der der Befestigungsflansch 2 einen streifenförmigen Abschnitt 7 reduzierter Wandstärke aufweist, wobei der Querschnitt des vertikalen Befestigungsflansches 2 symmetrisch ist, da sowohl die korpusseitig ausgeführte Vertiefung 7" als auch die schubladenseitig ausgeführte Vertiefung 7' gleich ausgebildet ist. Der streifenförmige Abschnitt 7 ist also durch beidseitige Vertiefungen 7', 7" ausgebildet.

Fig. 8c zeigt eine weitere Ausführungsform der Erfindung, wobei im vertikalen Befestigungsflansch 2 einer Korpusschiene 1 ein streifenförmiger Abschnitt 7 reduzierter Wandstärke angeordnet ist, der untereinander angeordnete einseitige Vertiefungen 7', 7" aufweist, wobei im oberen Bereich des Abschnitts 7 korpusseitig eine einseitige Vertiefung 7" angeordnet ist. Darunter ist eine weitere einseitige Vertiefung 7' - diesmal' schubladenseitig - angeordnet. Der obere Bereich des streifenförmigen Abschnitts 7 dient dabei erfindungsgemäß als Spanfreistellung. Durch den unteren Bereich kann wiederum Platz gewonnen werden für Schraubenköpfe oder Mittelschiene 16 bzw. Ladenschiene 21.

Fig. 9 zeigt eine Vorderansicht einer Ladenschiene 21, die in diesem Ausführungsbeispiel zwei Vertikalstege 22 und 23, sowie einen oberen Horizontalsteg 24 und einen zweiteilig ausgebildeten unteren Horizontalsteg 25, 25' umfasst. Wie anhand der dargestellten Figur zu sehen ist, ist der Vertikalsteg 22 insgesamt als streifenförmiger Abschnitt mit reduzierter Wandstärke ausgebildet. Dabei bezieht sich die reduzierte Wandstärke auf die Wandstärke des angrenzenden oberen Horizontalstegs 24 und des unteren Horizontalstegs 25', die über keine reduzierte Wandstärke verfügen, d.h. deren Wandstärke ist größer als die des Vertikalstegs 22. Gegenüber diesen Wandstärken ist also die Wandstärke des Vertikalstegs 22, als der der streifenförmige Abschnitt 7 ausgebildet ist, reduziert. Natürlich können auch andere Ausführungsformen von Ladenschienen mit einem streifenförmigen Abschnitt mit reduzierter Wandstärke ausgebildet sein. Beispielsweise kann die Ladenschiene eine Zargeleiste sein, die einen Teil der Schublade selbst darstellt. Die streifenförmigen Abschnitte 7 in einer Ladenschiene 21 müssen nicht zwingend Durchgangslöcher 6 aufweisen.

Fig. 10 zeigt eine Vorderansicht einer Mittelschiene 16 nach dem Stand der Technik, welche einen oberen Horizontalsteg 17, einen zweiteilig ausgebildeten unteren Horizontalsteg 18, 18' sowie zwei Vertikalstege 19 und 20 umfasst. Dabei sind die zwei Vertikalstege 19 und 20 als streifenförmige Abschnitte mit reduzierter Wandstärke ausgebildet. Wiederum bezieht sich die reduzierte Wandstärke auf die Wandstärke der angrenzenden Stege, d.h. die Wandstärke des oberen Vertikalstegs 17 und die Wandstärken der unteren Horizontalstege 18 und 18' ist jeweils größer als die Wandstärke der Vertikalstege 19 und 20. Auch diese streifenförmigen Abschnitte 7 müssen nicht zwingend Durchgangslöcher 6 aufweisen.

Fig. 11 zeigt eine schematische Darstellung zur Erläuterung der verwendeten Größenbezeichnungen. Ein vertikaler Befestigungsflansch 2 weist einen streifenförmigen Abschnitt 7 mit reduzierter Wandstärke d₁ auf. In diesem streifenförmigen Abschnitt 7 sind Durchgangslöcher 6 angeordnet, die über flanschartige Bereiche 9 verfügen, die über den Bereich des streifenförmigen Abschnittes 7 und in die vom streifenförmigen Abschnitt 7 gebildete Vertiefung, die in Montagelage der Korpusschiene 1 dem Möbelkorpus 28 zugewandt ist, ragen. Der restliche Raum der Vertiefung dient als Raum für bei der Befestigung der Korpusschiene 1 anfallende Späne. Bis auf die unmittelbaren Nahbereiche der Durchgangslöcher 6 weist der streifenförmige Abschnitt 7 entlang seiner gesamten Breite b eine konstante Wandstärke d₁ auf. Ober- und unterhalb des streifenförmigen Abschnitts 7 sind Bereiche 10 und 10' des Befestigungsflansches 2 angeordnet, deren Wandstärke d₂ nicht reduziert ist. Die Wandstärke d₂ ist in diesem Ausführungsbeispiel etwa doppelt so groß wie die reduzierte Wandstärke d₁. Die Wandstärke d' der flanschartigen Bereiche 9 ist kleiner als die Wandstärke d₂. sodass in den flanschartigen Bereichen 9 bequem Schraubenköpfe oder Köpfe anderer Befestigungsmittel untergebracht werden können, ohne dass der Platz innerhalb eines Möbelkorpus reduziert werden muss, da eben die flanschartigen Bereiche 9 nicht über die Seite 2' der Oberfläche des Befestigungsflansches 2 hervorragen.

Fig. 12 zeigt eine perspektivische Ansicht einer Ausziehführung 26 für eine Schublade, umfassend eine Korpusschiene 1, die einen vertikalen Befestigungsflansch 2 aufweist, indem eine Serie von Durchgangslöchern 6 angeordnet sind, wobei jedes der Durchgangslöcher 6 über flanschartige Bereiche 9 verfügt, die zur Anlage eines Senkkopfes einer Schraube dienen. Die Durchgangslöcher 6 sind in einem streifenförmigen Abschnitt 7 mit reduzierter Wandstärke angeordnet. Des Weiteren verfügt die Ausziehführung 26 über eine Ladenschiene 21, die an einer Schublade befestigbar ist. Unterhalb des Vertikalstegs 23 der Ladenschiene 21 ist ein Horizontalsteg 18 einer Mittelschiene 16 erkennbar. Des Weiteren ist ein Vertikalsteg 19 der Mittelschiene 16 hinter dem Vertikalsteg 23 erkennbar. Die Ladenschiene 21, die Mittelschiene 16 und die Korpusschiene 1 sind relativ zueinander bewegbar. Weitere dargestellte Einzelheiten betreffen an sich bekannte Elemente von Ausziehführungen, wie beispielsweise Dämpfelemente, und sind daher für die Erfindung nicht relevant, sodass auf deren Bezeichnung verzichtet werden kann.

Fig. 13 zeigt ein Möbelteil 27, umfassend einen Möbelkorpus 28 mit im Möbelkorpus 28 angeordneten Schubladen 29. Zur Bewegung der Schubladen 29 sind im Inneren des Möbelteils 27 am Möbelkorpus 28 erfindungsgemäße Ausziehführungen 26 montiert, die über streifenförmige Abschnitte 7 reduzierter Wandstärke verfügen.

Die Erfindung beschränkt sich nicht auf die gezeigten Beispiele, sondern umfasst alle technischen Äquivalente, die in die Reichweite der nachfolgenden Ansprüche fallen können.

Auch sind die in der Beschreibung gewählten Lageangaben wie zum Beispiel oben, unten, recht, links, vertikal, horizontal, etc. auf die unmittelbar beschriebene sowie dargestellte Figur bezogen und sind bei einer Lageänderung sinngemäß auf die neue Lage zu übertragen.

## Patentansprüche

1. Ausziehführung für eine Schublade, mit einer Korpusschiene (1), die einen vertikalen Befestigungsflansch (2) zur Befestigung an einem Möbelkorpus (28) aufweist, wobei im Befestigungsflansch (2) mindestens ein streifenförmiger Abschnitt (7) mit reduzierter Wandstärke angeordnet ist, in dem wenigstens ein Durchgangsloch (6) zur Aufnahme von Befestigungsmitteln vorgesehen ist, wobei der streifenförmige Abschnitte (7) reduzierter Wandstärke als Vertiefung (7) im Befestigungsflansch (2) ausgebildet ist, **dadurch gekennzeichnet, dass** die Vertiefung (7) in Montagelage der Ausziehführung dem Möbelkorpus (28) zugewandt ist

2. Ausziehführung nach Anspruch 1, **dadurch gekennzeichnet, dass** sich der mindestens eine streifenförmige Abschnitt (7) im Wesentlich entlang der gesamten Länge der Korpusschiene (1) erstreckt.

3. Ausziehführung nach Anspruch 1 oder 2, **dadurch gekennzeichnet, dass** die Wandstärke (d₁) im Bereich des mindestens einen streifenförmigen Abschnitts (7) zwischen 10 % und 60 % gegenüber der Wandstärke (d₂) der Bereiche (10, 10'), die an den mindestens einen streifenförmigen Abschnitt (7) angrenzen und keine reduzierte Wandstärke aufweisen, reduziert ist.

4. Ausziehführung nach einem der Ansprüche 1 bis 3, **dadurch gekennzeichnet, dass** der mindestens eine streifenförmige Abschnitt (7) als einseitige Vertiefung (7', 7") auf der dem Möbelkorpus (28) zuzuwendenden Seite der Oberfläche der Korpusschiene (1) ausgebildet ist.

5. Ausziehführung nach einem der Ansprüche 1 bis 4, **dadurch gekennzeichnet, dass** der mindestens eine streifenförmige Abschnitt (7) als zweiseitige Vertiefung (7', 7") auf gegenüberliegenden Seiten der Oberfläche der Korpusschiene (1) ausgebildet ist.

6. Ausziehführung nach Anspruch 5, **dadurch gekennzeichnet, dass** die Vertiefung (7', 7") auf einer Seite des mindestens einen streifenförmigen Abschnitts (7) zwischen 10 % und 20 % und auf der anderen Seite des mindestens einen streifenförmigen Abschnitts (7) zwischen 25 % und 50 % der Wandstärke (d₂) der Bereiche (10, 10'), die an den mindestens einen streifenförmigen Abschnitt (7) angrenzen und keine reduzierte Wandstärke aufweisen, beträgt.

7. Ausziehführung nach'einem der Ansprüche 1 bis 6, **dadurch gekennzeichnet, dass** in der Korpusschiene (1) mindestens zwei, vorzugsweise parallele, streifenförmige Abschnitte (7) mit reduzierter Wandstärke (d₁) angeordnet sind.

8. Ausziehführung nach Anspruch 7, **dadurch gekennzeichnet, dass** mindestens zwei, vorzugsweise parallele, streifenförmige Abschnitte (7) jeweils als einseitige Vertiefungen (7', 7") auf der dem Möbelkorpus (28) zuzuwendenden Seite der Oberfläche der Korpusschiene (1) ausgebildet sind.

9. Ausziehführung nach Anspruch 7 oder 8, **dadurch gekennzeichnet, dass** mindestens zwei, vorzugsweise parallele, streifenförmige Abschnitte (7) jeweils als einseitige Vertiefungen (7', 7") auf verschiedenen Seiten der Oberfläche der Korpusschiene (1) ausgebildet sind.

10. Ausziehführung nach einem der Ansprüche 7 bis 9, **dadurch gekennzeichnet, dass** mindestens zwei, vorzugsweise parallele, streifenförmige Abschnitte (7) jeweils als beidseitige Vertiefungen (7', 7") in der Oberfläche der Korpusschiene (1) ausgebildet sind.

11. Ausziehführung nach einem der Ansprüche 1 bis 10, **dadurch gekennzeichnet, dass** in dem mindestens einen streifenförmigen Abschnitt (7) eine Serie von Durchgangslöchern (6) zur Anordnung von Befestigungsmitteln angeordnet ist.

12. Ausziehführung nach einem der Ansprüche 1 bis 11, **dadurch gekennzeichnet, dass** der mindestens eine streifenförmige Abschnitt (7) bis auf den unmittelbaren Nahbereich gegebenenfalls vorhandener Durchgangslöcher (6) eine im Wesentlichen konstante Wandstärke (d₁) aufweist.

13. Ausziehführung nach einem der Ansprüche 1 bis 12, **dadurch gekennzeichnet, dass** der mindestens eine streifenförmige Abschnitt (7) eine im Wesentlichen konstante Breite (b) aufweist, wobei die Breite (b) die schmale Ausdehnung des mindestens einen streifenförmigen Abschnitts (7) darstellt.

14. Ausziehführung nach einem der Ansprüche 1 bis 13, **dadurch gekennzeichnet, dass** die Breite der insgesamt in einem vertikalen Befestigungsflansch (2) angeordneten streifenförmigen Abschnitte (7) zwischen 20 % und 80 %, vorzugsweise zwischen 30 % und 60 %, der Ausdehnung des vertikalen Befestigungsflansches (2) in Richtung der Breite beträgt.

15. Möbelteil mit einer Ausziehführung (26) nach einem der Ansprüche 1 bis 14.

## Claims

1. A pull-out guide for a drawer comprising a body rail (1) having a vertical fastening flange (2) for fastening to a furniture body (28), wherein in the fastening flange (2) at least one strip-shaped section (7) with reduced wall thickness is arranged in which at least one through-hole (6) for receiving fastening means is provided, wherein the strip-shaped section (7) of reduced wall thickness is designed as a recess (7) in the fastening flange (2), **characterized in that** the recess (7) is facing the furniture body (28) in the installed position of the pull-out guide.

2. A pull-out guide according to claim 1, **characterized in that** the at least one strip-shaped section (7) essentially extends along the entire length of the body rail (1).

3. A pull-out guide according to claim 1 or claim 2, **characterized in that** the wall thickness (d₁) in the region of the at least one strip-shaped section (7) is reduced with respect to the wall thickness (d₂) of the sections (10, 10') of between 10 % and 60 %, the sections (10, 10') adjoining the at least one strip-shaped section (7) and not having a reduced wall thickness.

4. A pull-out guide according to one of claims 1 to 3, **characterized in that** the at least one strip-shaped section (7) is designed as a one-sided recess (7', 7") on that side of the surface of the body rail (1) to be facing the furniture body (28).

5. A pull-out guide according to one of claims 1 to 4, **characterized in that** the at least one strip-shaped section (7) is designed as a recess (7', 7") on both sides of the surface of the body rail (1).

6. A pull-out guide according to claim 5, **characterized in that** the recess (7', 7") on one side of the at least one strip-shaped section (7) is of between 10 % and 20 % and on the other side of the at least one strip-shaped section (7) is of between 25 % and 50 % of the wall thickness (d₂) of the sections (10, 10') adjoining the at least one strip-shaped section (7) and not having a reduced wall thickness.

7. A pull-out guide according to one of claims 1 to 6, **characterized in that** at least two, preferably parallel, strip-shaped sections (7) of reduced wall thickness (d₁) are arranged in the body rail (1).

8. A pull-out guide according to claim 7, **characterized in that** at least two, preferably parallel, strip-shaped sections (7) are each designed as one-sided recesses (7', 7") on that side of the surface of the body rail (1) to be facing the furniture body (28).

9. A pull-out guide according to claim 7 or 8, **characterized in that** at least two, preferably parallel, strip-shaped sections (7) are each designed as one-sided recesses (7', 7") on different sides of the surface of the body rail (1).

10. A pull-out guide according to one of claims 7 to 9, **characterized in that** at least two, preferably parallel, strip-shaped sections (7) are each designed as recesses (7', 7") on both sides in the surface of the body rail (1).

11. A pull-out guide according to one of claims 1 to 10, **characterized in that** a series of through-holes (6) is arranged in the at least one strip-shaped section (7) for the arrangement of fastening means.

12. A pull-out guide according to one of claims 1 to 11, **characterized in that** the at least one strip-shaped section (7) has a substantially constant wall thickness (d1) except for the immediate regions of possible through-holes (6).

13. A pull-out guide according to one of claims 1 to 12, **characterized in that** the at least one strip-shaped section (7) has a substantially constant width (b), wherein the width (b) represents the narrow extension of the at least one strip-shaped section (7).

14. A pull-out guide according to one of claims 1 to 13, **characterized in that** the width of the strip-shaped sections (7) in total arranged in one vertical fastening flange (2) is of between 20 % and 80 %, preferably between 30 % and 60 %, of the extension of the vertical fastening flange (2) in the direction of the width.

15. A piece of furniture comprising a pull-out guide (26) according to one of claims 1 to 14.

## Revendications

1. Guidage télescopique pour un tiroir avec un rail de corps (1) qui comprend une bride de fixation (2) pour la fixation sur un corps de meuble (28), au moins une partie en forme de bande (7) avec une épaisseur de paroi réduite étant disposée dans la bride de fixation (2), dans laquelle au moins un trou de passage (6) est prévu pour le logement de moyens de fixation, la partie en forme de bande (7) avec une épaisseur de paroi réduite étant conçue comme une gorge (7) dans la bride de fixation (2), **caractérisé en ce que** la gorge (7) est orientée vers le corps de meuble (28) dans la position de montage du guidage télescopique.

2. Guidage télescopique selon la revendication 1, **caractérisé en ce que** l'au moins une partie en forme de bande (7) s'étend essentiellement le long de toute la longueur du rail de corps (1).

3. Guidage télescopique selon la revendication 1 ou 2, **caractérisé en ce que** l'épaisseur de paroi (d₁) au niveau de l'au moins une partie en forme de bande (7) est réduite de 10% à 60% par rapport à l'épaisseur de paroi (d₂) des parties (10, 10'), qui sont adjacentes à l'au moins une partie en forme de bande (7) et qui ne présentent pas d'épaisseur de paroi réduite.

4. Guidage télescopique selon l'une des revendications 1 à 3, **caractérisé en ce que** l'au moins une partie en forme de bande (7) est conçue comme une gorge unilatérale (7', 7") sur le côté de la surface du rail de corps (1) à orienter vers le corps du meuble (28).

5. Guidage télescopique selon l'une des revendications 1 à 4, **caractérisé en ce que** l'au moins une partie en forme de bande (7) est conçue comme une gorge bilatérale (7', 7") sur les côtés opposés de la surface du rail de corps (1).

6. Guidage télescopique selon la revendication 5, **caractérisé en ce que** la gorge (7', 7") représente, sur un côté de l'au moins une partie en forme de bande (7), entre 10% et 20% et, sur l'autre côté de l'au moins une partie en forme de bande (7), entre 25% et 50% de l'épaisseur de paroi (d₂) des parties (10, 10'), qui sont adjacentes à l'au moins une partie en forme de bande (7) et qui ne présentent pas d'épaisseur de paroi réduite.

7. Guidage télescopique selon l'une des revendications 1 à 6, **caractérisé en ce que**, dans le rail de corps (1) se trouvent au moins deux parties en forme de bande (7), de préférence parallèles, avec une épaisseur de paroi (d₁) réduite.

8. Guidage télescopique selon la revendication 7, **caractérisé en ce qu'**au moins deux parties en forme de bande (7), de préférence parallèles, sous la forme de gorges unilatérales (7', 7") sur le côté de la surface du rail de corps (1) à orienter vers le corps du meuble (28).

9. Guidage télescopique selon la revendication 7 ou 8, **caractérisé en ce qu'**au moins deux parties en forme de bande (7), de préférence parallèles, sous la forme de gorges unilatérales (7', 7") sur des côtés différents de la surface du rail de corps (1).

10. Guidage télescopique selon l'une des revendications 7 à 9, **caractérisé en ce qu'**au moins deux parties en forme de bande (7), de préférence parallèles, sous la forme de gorges bilatérales (7', 7") dans la surface du rail de corps (1).

11. Guidage télescopique selon l'une des revendications 1 à 10, **caractérisé en ce que**, dans l'au moins une partie en forme de bande (7) se trouve une série de trous de passage (6) pour l'agencement de moyens de fixation.

12. Guidage télescopique selon l'une des revendications 1 à 11, **caractérisé en ce que** l'au moins une partie en forme de bande (7) présente, excepté sur la partie à proximité immédiate des trous de passage (6) existants, une épaisseur de paroi (d₁) essentiellement constante.

13. Guidage télescopique selon l'une des revendications 1 à 12, **caractérisé en ce que** l'au moins une partie en forme de bande (7) présente une largeur (b) essentiellement constante, la largeur (b) représentant l'extension étroite de l'au moins une partie en forme de bande (7).

14. Guidage télescopique selon l'une des revendications 1 à 13, **caractérisé en ce que** la largeur de l'ensemble des parties en forme de bande (7) disposées dans une bride de fixation verticale (2) représente entre 20% et 80%, de préférence entre 30% et 60%, de l'extension de la bride de fixation verticale (2) dans le sens de la largeur.

15. Partie de meuble avec un guidage télescopique (26) selon l'une des revendications 1 à 14.
